# EUROPÄISCHE PATENTSCHRIFT

(11) **EP 4 013 659 B1**
(45) Veröffentlichungstag und Bekanntmachung des Hinweises auf die Patenterteilung: **07.06.2023**
(21) Anmeldenummer: 20744007.4
(22) Anmeldetag: 17.07.2020
(51) Int. Cl.: B61G 5/10

(54) **ELEKTROZUGKUPPLUNG UND ZUGKUPPLUNG MIT EINER SOLCHEN ELEKTROZUGKUPPLUNG**
ELECTRIC TRACTION COUPLING AND TRACTION COUPLING HAVING SUCH AN ELECTRIC TRACTION COUPLING
COUPLAGE DE TRACTION ÉLECTRIQUE ET COUPLAGE DE TRACTION ÉQUIPÉ DUDIT COUPLAGE DE TRACTION ÉLECTRIQUE

(30) Priorität: 15.08.2019 DE 102019121975
(43) Veröffentlichungstag der Anmeldung: 22.06.2022
(73) Patentinhaber: Voith Patent GmbH, 89522 Heidenheim (DE)
(72) Erfinder: MANN, Lukas, 83395 Freilassing (DE); KOLSHORN, Kay Uwe, 38304 Wolfenbüttel (DE)
(74) Vertreter: Voith Patent GmbH - Patentabteilung
(86) Internationale Anmeldenummer: PCT/EP2020/070301
(87) Internationale Veröffentlichungsnummer: WO 2021/028150

(56) Entgegenhaltungen:
- WO-A1-83/00935
- DE-A1- 1 665 386
- DE-C- 589 623
- DE-U1- 20 022 440
- FR-A1- 2 444 599

## Beschreibung

Die vorliegende Erfindung betrifft eine Elektrozugkupplung mit zwei miteinander koppelbaren Elektrozugkupplungshälften gemäß dem Oberbegriff von Anspruch 1. Ferner betrifft die vorliegende Erfindung eine Zugkupplung mit einer solchen Elektrozugkupplung.

Schienenfahrzeuge, wie sie die vorliegende Erfindung im weiteren Sinn betrifft, weisen neben einer mechanischen Kupplung auch eine Elektrokupplung und in der Regel eine Luftkupplung zwischen den miteinander zu kuppelnden oder gekuppelten Wagen auf, sodass zum einen mechanische Zug- und Druckkräfte zwischen den Wagen übertragen werden können und zum anderen die Wagen mit elektrischer Leistung und insbesondere mit Druckluft versorgt werden können. Die Kupplungen weisen entsprechend zwei Kupplungshälften auf, bei der mechanischen Kupplung mit Kuppeleinrichtungen zur Übertragung der Zug- und Druckkräfte und bei der Elektrozugkupplung mit Elektrozugkupplungssteckkontakten zur Herstellung einer elektrisch leitenden Verbindung zwischen den Elektrozugkupplungshälften. Wichtig ist dabei, dass bei den Elektrozugkupplungen die elektrisch leitenden Bauteile nicht nur im gekuppelten Zustand sondern auch im ungekuppelten Zustand vor einem unerwünschten Kontakt von außen, beispielsweise durch eine Bedienperson, geschützt werden. Herkömmlich wird ein solcher Berührungsschutz mit einer Klappe erreicht, die im entkuppelten Zustand der Elektrozugkupplung die elektrischen Steckkontakte abdeckt und beim Kuppeln zur Seite verschwenkt werden muss. Die Klappe schützt ferner den Bereich der elektrischen Steckkontakte vor Schmutz, Staub und Feuchtigkeit.

Die Elektrozugkupplungshälften können in einem eigenen Gehäuse vorgesehen sein, wie beispielsweise in EP 2 505 450 A1 offenbart wird. Dabei können Maßnahmen getroffen werden, um die am Gehäuse angeschlossene Schutzklappe mit Hilfe einer einfachen Mechanik relativ zu dem Kupplungsgehäuse zu verschwenken, und gleichzeitig eine höhere Dichtheit gegenüber Staub und Feuchtigkeit zu erreichen.

Ein weiteres Ausführungsbeispiel einer Elektrozugkupplungshälfte mit verschwenkbarer Abdeckklappe wird in JP 2002-225705 A offenbart.

EP 1 741 611 B1 offenbart eine weitere Elektrozugkupplungshälfte, bei welcher im ungekuppelten Zustand eine Schutzklappe den Zugang zu den Anschlusselementen beziehungsweise Kontakten der sogenannten Kabelkupplung abdeckt. Die kinematischen Verhältnisse beim Öffnen und Schließen der Schutzklappe sollen verbessert werden und eine robuste und zuverlässige Abdeckung der Anschlusselemente soll gewährleistet werden.

EP 1 186 506 B1 offenbart einen Kupplungskopf für eine starre, automatische Mittelpufferkupplung von Schienenfahrzeugen, wobei zwischen einer großen Kupplungsklaue und einer kleinen Kupplungsklaue eine Kupplungstasche angeordnet ist, deren Querschnitt dem Querschnitt der kleinen Kupplungsklaue angepasst ist, und wobei die Kupplungstasche zueinander parallele Führungsflächen für zugeordnete Führungsflächen der kleinen Kupplungsklaue sowie einen Kupplungstaschenboden als Widerlager für eine Abstützfläche der kleinen Kupplungsklaue aufweist und in dem Kupplungskopf eine Elektrokupplung vorgesehen ist, die aus einem Steckerteil und aus einem Buchsenteil besteht, wobei das Buchsenteil in der kleinen Kupplungsklaue oder der großen Kupplungsklaue und das Steckerteil in der großen Kupplungsklaue oder kleinen Kupplungsklaue angeordnet ist, und wobei das Buchsenteil fest in der kleinen oder der großen Kupplungsklaue und das Steckerteil längsbeweglich und federbelastet in der großen oder der kleinen Kupplungsklaue gelagert ist. Das Buchsenteil kann einen oder mehrere Buchsenkörper aufweisen, in denen hülsenförmige Buchsenkontakte ausgebildet sind, die durch eine Einstecköffnungen zu den Buchsenkontakten freilassende Dichtung abgedeckt sind, wobei das Buchsenteil hinter Buchsenkörpern Freiräume für die Aufnahme von Verschmutzungen aus den Buchsenkontakten aufweist und die Steckerkontakte beim Kuppeln die Buchsenkontakte durchdringen und dabei anhaftenden Schmutz in die vorgesehenen Freiräume schieben. Es ist ein federbelasteter Deckel verschiebbar im Gehäuse des Steckerteils gelagert, der über eine elastische Dichtung mit Deckeldurchgriffsöffnungen den Luftraum abdeckt, in dem die Steckkontakte angeordnet sind. Beim Kuppeln drückt der Deckel die Dichtung abdichtend gegen Buchsenteile und komprimiert den Luftraum, sodass die entweichende Luft den Kontaktbereich der Kuppelstelle unterstützend von Schmutz säubert.

Eine Vorrichtung zum Verbinden elektrischer Leitungen ist aus DE 200 22 440 U1 vorbekannt. Bei dieser erfolgt die Anordnung eines Teils der in einem der beiden Verbindungselemente vorgesehenen Kontaktelemente gegenüber der Stirnfläche des Verbindungselementes entgegen der Ankuppelrichtung zurückversetzt und gegen die Wirkung eines Kraftspeichers gegenüber dem Verbindungselement bewegbar. Im eingekuppelten Zustand liegen die von Platten gebildeten Stirnseiten der einzelnen Verbindungselemente aneinander an und die jeweiligen Kontaktelemente schließen mit den Kontaktflächen in der Stirnflächenebene ab.

Nachteilig an den bekannten Ausführungsformen ist, dass durch Vorsehen des an einem Gehäuse angeordneten Deckels als Abdeckelement für die elektrischen Kontakte und durch die für den Deckel notwendige Kinematik, die den Deckel beim Kuppeln bewegt, der konstruktive Aufbau der Elektrozugkupplung verkompliziert wird. Zudem besteht bei allen Ausführungen die Gefahr einer unzureichenden Abdichtung gegen einen unerwünschten Zugriff von außen und/oder gegen das Eindringen von Staub, Schmutz und Feuchtigkeit.

Optische Koppler mit elastischen Dichtungen sind aus den Druckschriften US 4,411,491 und US 6,179,479 vorbekannt.

Der vorliegenden Erfindung liegt die Aufgabe zugrunde, eine Elektrozugkupplung mit zwei miteinander kuppelbaren Elektrozugkupplungshälften anzugeben, bei welchen zum einen ein zuverlässiger Berührschutz und insbesondere Schutz vor dem Eindringen von Staub, Schmutz und Feuchtigkeit gegeben ist und die zum anderen eine besonders einfache und zuverlässige Kinematik eines entsprechenden Deckels und einen vereinfachten konstruktiven Aufbau aufweisen.

Die erfindungsgemäße Aufgabe wird durch eine Elektrozugkupplung mit den Merkmalen von Anspruch 1 gelöst. In den abhängigen Ansprüchen werden vorteilhafte und besonders zweckmäßige Ausgestaltungen der erfindungsgemäßen Elektrozugkupplung sowie eine Zugkupplung mit einer solchen Elektrozugkupplung angegeben.

Eine erfindungsgemäße Elektrozugkupplung weist zwei miteinander koppelbare Elektrozugkupplungshälften auf. Jede Elektrozugkupplungshälfte weist wenigstens ein elektrisch leitendes Kontaktelement auf, das sich entlang einer Axialrichtung erstreckt. Bevorzugt weist jede Elektrozugkupplungshälfte eine Vielzahl entsprechender elektrisch leitender Kontaktelemente auf, die sich jeweils entlang einer Axialrichtung und bevorzugt parallel zueinander erstrecken.

Jede Elektrozugkupplungshälfte weist ein elektrisch isolierendes Gehäuse auf, das das elektrisch leitende Kontaktelement oder die elektrisch leitenden Kontaktelemente der entsprechenden Elektrozugkupplungshälfte umschließt. Ferner weist jede Elektrozugkupplungshälfte einen elektrisch isolierenden Deckel auf, der angeordnet ist, um das elektrisch leitende Kontaktelement oder die elektrisch leitenden Kontaktelemente der entsprechenden Elektrozugkupplungshälfte stirnseitig abzudecken, wenn sich die entsprechende Elektrozugkupplungshälfte in einem ungekuppelten Zustand befindet.

Erfindungsgemäß weist der Deckel jeder Elektrozugkupplungshälfte wenigstens eine Stecköffnung oder eine Vielzahl von Stecköffnungen auf, wobei die Stecköffnung oder die Stecköffnungen in der Axialrichtung mit dem elektrisch leitenden Kontaktelement oder den elektrisch leitenden Kontaktelementen der jeweiligen Elektrozugkupplungshälfte ausgerichtet sind und wobei jeder Deckel in der Axialrichtung verschiebbar ist zwischen einer Entkuppelposition und einer Kuppelposition. In der Entkuppelposition ist das elektrisch leitende Kontaktelement oder sind die elektrisch leitenden Kontaktelemente der entsprechenden Elektrozugkupplungshälfte in der Axialrichtung innerhalb des Gehäuses hinter der oder den Stecköffnungen der entsprechenden Elektrozugkupplungshälfte positioniert. In der Kuppelposition ist das elektrisch leitende Kontaktelement oder sind die elektrisch leitenden Kontaktelemente der entsprechenden Elektrozugkupplungshälfte die Stecköffnung oder die Stecköffnungen in der Axialrichtung durchdringend, aus dem Gehäuse durch den Deckel herausragend positioniert.

Erfindungsgemäß gelangt damit beim Kuppelvorgang der Elektrozugkupplung, das heißt beim aufeinander zu Bewegen der beiden Elektrozugkupplungshälften, der Deckel der einen Elektrozugkupplungshälfte mit dem Deckel der anderen Elektrozugkupplungshälfte in in Eingriff, sodass sich die Deckel gegenseitig jeweils in Richtung des oder der Kontaktelemente der entsprechenden Elektrozugkupplungshälfte zurückschieben und dabei die Kontaktelemente den Deckel durchdringen und es zu einer wechselseitigen elektrischen Kontaktierung der Kontaktelemente beider Elektrozugkupplungshälften kommt.

Bevorzugt kann an dem Gehäuse beider Elektrozugkupplungshälften eine Zentriereinrichtung vorgesehen sein, mit welcher die beiden Gehäuse beim Kuppelvorgang zueinander zentriert werden. Die Zentriereinrichtung ist vorteilhaft derart angeordnet, dass sie die Zentrierfunktion bereits ausübt, bevor die beiden Deckel zum wechselseitigen Eingriff gelangen. Bevorzugt weist die Zentriereinrichtung wenigstens einen Stift an einem der beiden Gehäuse und wenigstens eine Buchse an dem anderen der beiden Gehäuse auf, wobei der wenigstens eine Stift und die wenigstens eine Buchse beim Kuppeln der Elektrozugkupplungshälften miteinander in Eingriff gelangen. Vorteilhaft können mehrere Stifte und/oder Buchsen je Elektrozugkupplungshälfte vorgesehen sein. Bevorzugt wird jeder Deckel auf wenigstens zwei Seiten gemeinsam von Stiften oder Buchsen oder gemeinsam von wenigstens einem Stift und wenigstens einer Buchse umschlossen.

Gemäß einer besonders vorteilhaften Ausführungsform der Erfindung weisen die Kontaktelemente wenigstens ein erstes Kontaktelement auf, das plattenförmig ist, und wenigstens ein zweites Kontaktelement, das klammerförmig ist. Das plattenförmige Kontaktelement weist zwei elektrische Kontaktflächen auf voneinander abgewandten Seiten auf und das klammerförmige Kontaktelement weist zwei elektrische Kontaktflächen auf einander zugewandten Seiten auf. Bevorzugt ist das klammerförmige Kontaktelement hinsichtlich einer Auseinanderbewegung der beiden elektrischen Kontaktflächen elastisch federnd ausgebildet. Damit kann beim Einführen eines plattenförmigen Kontaktelementes in ein klammerförmiges Kontaktelement ein Auseinanderdrücken der beiden elektrischen Kontaktflächen des klammerförmigen Kontaktelementes gegen eine elastische Widerstandskraft und somit eine sichere elektrische Kontaktierung erreicht werden.

Das erste, plattenförmige Kontaktelement ist bevorzugt eben ausgeführt. Das zweite, klammerförmige Kontaktelement verjüngt sich bevorzugt in Richtung seines dem plattenförmigen Kontaktelement beim Kontaktieren zugeordneten axialen Endes.

Gemäß einer Ausführungsform der Erfindung kann das klammerförmige Kontaktelement zwei Schenkel aufweisen, von denen jeder eine elektrische Kontaktfläche bildet.

Die Kontaktelemente können auch mit anderen Formen ausgeführt werden. Beispielsweise kann wenigstens ein erstes, steckerförmiges Kontaktelement und wenigstens ein zweites, buchsenförmiges Kontaktelement vorgesehen sein, wobei das erste, steckerförmige Kontaktelement eine elektrische Kontaktfläche auf einem radial äußeren Umfang aufweist und das zweite, buchsenförmige Kontaktelement eine elektrische Kontaktfläche auf einem radial inneren Umfang aufweist.

Gemäß einer Ausführungsform der Erfindung weist jede Elektrozugkupplungshälfte wenigstens ein erstes Kontaktelement und wenigstens ein zweites Kontaktelement auf. Gemäß einer Ausführungsform sind entsprechend mehrere erste und mehrere zweite Kontaktelemente in einer gemeinsamen Elektrozugkupplungshälfte vorgesehen. Die andere Elektrozugkupplungshälfte weist entsprechend bevorzugt gegengleiche Kontaktelemente auf, das heißt beispielsweise je plattenförmigem Kontaktelement ein klammerförmiges Kontaktelement und je klammerförmigem Kontaktelement ein plattenförmiges Kontaktelement.

Gemäß einem Ausführungsbeispiel der Erfindung werden alle Kontaktelemente einer Elektrozugkupplungshälfte von einem gemeinsamen Deckel stirnseitig abgedeckt, zumindest im entkuppelten Zustand der entsprechenden Elektrozugkupplungshälfte.

Erfindungsgemäß umfasst der Deckel einen starren Grundkörper mit wenigstens einem Durchlass oder mit einer Vielzahl von Durchlässen. Auf der von dem wenigstens einen Kontaktelement abgewandten Seite wird der Deckel mit einer elastischen Dichtung abgedeckt, die je Kontaktelement der entsprechenden Elektrozugkupplungshälfte einen Durchbruch aufweist, der in der Axialrichtung fluchtend zu dem entsprechenden Kontaktelement und einem der Durchlässe oder einem Teil des gemeinsamen Durchlasses im Grundkörper ausgerichtet ist. Die Durchbrüche bilden zusammen mit den Durchlässen oder dem Durchlass die Stecköffnungen aus.

Die Durchbrüche sind bevorzugt schlitzförmig.

Beispielsweise ist im starren Grundkörper ein vergleichsweise großer gemeinsamer Durchlass vorgesehen, der entsprechend von der elastischen Dichtung abgedeckt wird, wobei die Durchbrüche in der elastischen Dichtung innerhalb des den Durchlass abdeckenden Bereiches der elastischen Dichtung vorgesehen sind.

Eine erfindungsgemäße Zugkupplung weist zwei Zugkupplungshälften auf, die jeweils eine Stirnplatte umfassen, wobei jeweils eine Elektrozugkupplungshälfte der dargestellten Art an jeweils einer Stirnplatte befestigt ist. Insbesondere kann die Elektrozugkupplungshälfte beziehungsweise deren Gehäuse an einem äußeren Umfang der Stirnplatte angeordnet und/oder befestigt sein. Alternativ ist die Elektrozugkupplungshälfte innerhalb des äußeren Umfangs der Stirnplatte vorgesehen.

Der Deckel einer Elektrozugkupplungshälfte ist bevorzugt mittels wenigstens einer Druckfeder elastisch gegenüber dem verbleibenden Bereich des Gehäuses gelagert.

Beispielsweise weist der Deckel wenigstens einen in Richtung des Inneren des Gehäuses gerichteten Zapfen auf, der innerhalb des Gehäuses in der Axialrichtung verschiebbar gelagert ist und bevorzugt einen Anschlag umfasst, der das Herausschieben des Deckels aus dem verbleibenden Teil des Gehäuses begrenzt. Der Zapfen kann zum Beispiel an seinem freien Ende wenigstens zwei elastisch nach innen aufeinander zu einfederbare Haken aufweisen, sodass er nach Art einer Schnappverbindung entsprechend in eine Öffnung des verbleibenden Teils des Gehäuses einsetzbar ist und dort gleitbar entlang einer vorgegebenen Strecke in der Axialrichtung gelagert wird.

Die Kontaktelemente der jeweiligen Elektrozugkupplungshälfte können zum Beispiel jeweils in einem gemeinsamen Kontaktträger gehalten werden. Bevorzugt sind die Kontaktelemente gegen axiales Verschieben in dem Kontaktträger gesichert.

Die Erfindung soll nachfolgend anhand eines Ausführungsbeispiels und den Figuren exemplarisch beschrieben werden.

Es zeigen:
- Figur 1: eine schematische Ansicht einer erfindungsgemäßen Elektrozugkupplung im entkuppelten Zustand;
- Figur 2: zwei einander zugeordnete Kontaktelemente der Elektrozugkupplungshälften aus der Figur 1 im entkuppelten Zustand;
- Figur 3: die beiden Kontaktelemente aus der Figur 2 im gekuppelten Zustand;
- Figur 4: eine exemplarische Darstellung einer Zugkupplung mit erfindungsgemäßen Elektrozugkupplungen.

Die in der Figur 1 schematisch dargestellte Elektrozugkupplung 3 weist zwei miteinander kuppelbare Elektrozugkupplungshälften 8, 9 auf. Jede Elektrozugkupplungshälfte 8, 9 ist mit einem Gehäuse 21 versehen, in dessen Innenraum 22 ein Kontaktträger 20 angeordnet ist, der eine Vielzahl von elektrisch leitenden Kontaktelementen 1, 2 in der Axialrichtung X gesichert trägt.

Der Innenraum 22 wird durch einen Deckel 19 verschlossen, der stirnseitig zu den elektrisch leitenden Kontaktelementen 1, 2 positioniert ist. Der Deckel 19 ist in der Axialrichtung X verschiebbar in Richtung der Kontaktelemente 1, 2. Hierfür weist der Deckel 19 Zapfen 23 auf, die in Bohrungen des Kontaktträgers 20 verschiebbar gelagert sind. Auf den Zapfen 23 ist jeweils eine Druckfeder 24 angeordnet, die im Sinne eines Ausfahrens des Deckels 19 wirkt. Im in der Figur 1 gezeigten vollständig ausgefahrenen Zustand der Deckel 19 sind diese axial durch Haken an den Zapfen 23 gegen Herausfallen gesichert. Die Zapfen 23 mit den Haken bilden zudem mit dem Kontaktträger 20 eine Schnappverbindung, mittels welcher der Deckel 19 leicht im Kontaktträger 20 montierbar ist.

Die beiden Elektrozugkupplungshälften 8, 9 sind mit einer Zentriereinrichtung 16, umfassend jeweils einen Stift 17 und eine Buchse 18 an jeder Elektrozugkupplungshälfte 8, 9, relativ zueinander zentrierbar. Die Zentriereinrichtung 16 wirkt beim Zusammenfahren der beiden Elektrozugkupplungshälften 8, 9 in der Axialrichtung X, bevor die beiden Deckel 19 in Kontakt miteinander gelangen.

Die Deckel 19 weisen Stecköffnungen 4 auf, die im gezeigten Ausführungsbeispiel jeweils durch einen gemeinsamen Durchlass 6 in einem starren Grundkörper 5 des Deckels 19 und einem von einer Vielzahl von Durchbrüchen 15 in einer den starren Grundkörper 5 außen abdeckenden elastischen Dichtung 7 gebildet werden, was insbesondere aus einer Zusammenschau der Figuren 1 bis 3 ersichtlich ist. Die elastische Dichtung 7 dient vorteilhaft auch der Abdichtung des Deckels 19 gegenüber dem verbleibenden Teil des Gehäuses 21.

Die ersten Kontaktelemente 1 sind plattenförmig und weisen zwei elektrische Kontaktflächen 1.1 auf in Axialrichtung X verlaufenden, aufeinander abgewandten Seiten auf. Die zweiten Kontaktelemente 2 sind klammerförmig und weisen zwei einander zugewandte elektrische Kontaktflächen 2.1 auf einer Innenseite des Kontaktelementes 2 auf, wobei die elektrischen Kontaktflächen 2.1 sich ebenfalls in der Axialrichtung X erstrecken.

Wie man aus einem Vergleich der Figuren 2 und 3 erkennen kann, wird beim Kuppeln der beiden Elektrozugkupplungshälften 8, 9 jeder der beiden Deckel 19 durch wechselseitige Kontaktierung soweit in Richtung des Innenraumes 22 des Gehäuses 21 (siehe die Figur 1) zurückgeschoben, dass die jeweiligen Kontaktelemente 1, 2 beider Elektrozugkupplungshälften 8, 9 die Stecköffnungen 4, hier die Durchlässe 6 und die Durchbrüche 15, durchdringen und mit einem entsprechend gegengleichen Kontaktelement 1, 2 der jeweils anderen Elektrozugkupplungshälfte 8, 9 zur elektrischen Kontaktierung in Eingriff gelangen.

Beim Entkuppeln hingegen schieben die Druckfedern 24 die Deckel 19 zurück in die in der Figur 1 gezeigte maximal ausgefahrene Ausgangsposition, sodass die Kontaktelemente 1, 2 wieder sicher innerhalb des Gehäuses 21 geschützt werden.

Die Gehäuse 21 weisen an ihrem hinteren Ende, das heißt dem Deckel 19 abgewandten Ende, jeweils wenigstens einen Anschluss 25 für ein Kabel auf, das elektrisch leitend mit den Kontaktelementen 1, 2 der jeweiligen Elektrozugkupplungshälfte 8, 9 verbunden ist. Der Anschluss 25 ist bevorzugt gegen Flüssigkeit abgedichtet oder abdichtend ausgeführt, um einen IP-Schutz zu erreichen, beispielsweise als Kabelverschraubung. Die Kabelverschraubung kann elektrisch isolierend ausgeführt sein und das jeweilige Gehäuse 21 kann zum Beispiel aus Metall, insbesondere aus Stahl, hergestellt sein. Auch der Deckel 19, das heißt dessen Grundkörper 5, kann zum Beispiel als Metallbauteil ausgeführt sein, die elastische Dichtung 7 hingegen ist elektrisch isolierend. Das im Anschluss 25 befestigte Kabel kann direkt mit den Kontaktelementen 1, 2 verbunden werden.

In der Figur 4 ist eine Zugkupplung mit zwei Zugkupplungshälften 10, 11 gezeigt, die jeweils eine Stirnplatte 12 aufweisen. Jede Stirnplatte 12 umfasst einen Trichter 13 und einen Kegel 14, die miteinander für eine mechanische Verriegelung der beiden Zugkupplungshälften 10, 11 gekuppelt werden können. Beispielsweise ist die Zugkupplung als automatische Mittelpufferkupplung ausgeführt.

An jeder Stirnplatte 12 ist wenigstens eine Elektrozugkupplungshälfte 8, 9 vorgesehen. Im gezeigten Ausführungsbeispiel trägt die erste Stirnplatte 12 zwei Elektrozugkupplungshälften 8 und die zweite Stirnplatte 12 trägt zwei Elektrozugkupplungshälften 9.

Jeweils eine erste Elektrozugkupplungshälfte 8 bildet mit einer zweiten Elektrozugkupplungshälfte 9 eine Elektrozugkupplung der dargestellten Art.

Exemplarisch sind in der Figur 4 jedoch nur das Gehäuse 21 und die Kontaktelemente 1, 2 gezeigt, ohne weitere Details.

Abweichend von der Darstellung in den Figuren 1 bis 3 wird angedeutet, dass die elektrischen Kontaktelemente 1, 2 auch als Buchse und Stecker ausgeführt sein könnten. Im gezeigten Ausführungsbeispiel, jedoch nicht zwingend, weist jede Elektrozugkupplungshälfte 8, 9 nur gleichartige Kontaktelemente 1, 2 auf, wobei je Stirnplatte 12 wenigstens eine Elektrozugkupplungshälfte 8, 9 mit Steckern und wenigstens eine Elektrozugkupplungshälfte 8, 9 mit Buchsen vorgesehen ist. Abweichend könnte auch jede Elektrozugkupplungshälfte 8, 9 wenigstens einen Stecker und wenigstens eine Buchse aufweisen.

Die Anordnung von Stecker und/oder Buchsen an einer Elektrozugkupplungshälfte 8, 9 erfolgt derart, dass auch bei wechselweiser Anordnung von Buchsen und Steckern Elektrozugkupplungshälften gleichen Typs miteinander gekuppelt werden können. Dies kann unter anderem dadurch erreicht werden, dass jeweils die gleiche Anzahl an Buchsen und Steckern an einer Elektrozugkupplungshälfte vorgesehen ist und deren Anordnung einzeln oder in Gruppen wechselweise erfolgt. Eine Gruppe umfasst dabei zwei oder mehrere gleichartige Elemente - Stecker oder Buchsen.

Bevorzugt kommt jedoch eine Ausgestaltung gemäß den Figuren 1 bis 3 zum Einsatz.

### Bezugszeichenliste

- 1: elektrisch leitendes Kontaktelement
- 1.1: elektrische Kontaktfläche
- 2: elektrisch leitendes Kontaktelement
- 2.1: elektrische Kontaktfläche
- 3: Elektrokupplung
- 4: Stecköffnung
- 5: Grundkörper
- 6: Durchlass
- 7: elastische Dichtung
- 8: Elektrozugkupplungshälfte
- 9: Elektrozugkupplungshälfte
- 10: Zugkupplungshälfte
- 11: Zugkupplungshälfte
- 12: Stirnplatte
- 13: Trichter
- 14: Kegel
- 15: Durchbruch
- 16: Zentriereinrichtung
- 17: Stift
- 18: Buchse
- 19: Deckel
- 20: Kontaktträger
- 21: Gehäuse
- 22: Innenraum
- 23: Zapfen
- 24: Druckfeder
- 25: Anschluss
- X: Axialrichtung

## Patentansprüche

1. Elektrozugkupplung (3) mit zwei miteinander kuppelbaren Elektrozugkupplungshälften (8, 9), die gemeinsam und/oder jeweils eine Vielzahl von sich jeweils entlang einer Axialrichtung (X) erstreckenden, elektrisch leitenden Kontaktelementen (1, 2) aufweisen; wobei jede Elektrozugkupplungshälfte (8, 9) ein elektrisch isolierendes Gehäuse (21) umfasst, das das oder die elektrisch leitenden Kontaktelemente (1, 2) umschließt und einen elektrisch isolierenden Deckel (19) zur stirnseitigen Abdeckung des oder der elektrisch leitenden Kontaktelemente (1, 2) aufweist;
**dadurch gekennzeichnet, dass**
der Deckel (19) beider Elektrozugkupplungshälften (8, 9) jeweils eine oder mehrere Stecköffnungen (4) aufweist, die in der Axialrichtung (X) mit dem oder den elektrisch leitenden Kontaktelementen (1, 2) ausgerichtet sind,
und in der Axialrichtung (X) verschiebbar ist zwischen einer Entkuppelposition, in der das oder die elektrisch leitenden Kontaktelemente (1, 2) in der Axialrichtung (X) innerhalb des Gehäuses (21) hinter den Stecköffnungen (4) positioniert ist/sind, und einer Kuppelposition, in der das oder die elektrisch leitenden Kontaktelemente (1, 2) die Stecköffnungen (4) in der Axialrichtung (X) durchdringend, aus dem Gehäuse (21) durch den Deckel (19) herausragend positioniert sind, wobei der Deckel (19) einen starren Grundkörper (5) mit wenigstens einem Durchlass (6) umfasst und auf der von dem wenigstens einen Kontaktelement (1, 2) abgewandten Seite mit einer elastischen Dichtung (7) abgedeckt ist, die je Kontaktelement (1, 2) einen Durchbruch (15) aufweist, der in der Axialrichtung (X) fluchtend zu dem entsprechenden Kontaktelement (1, 2) und dem Durchlass (6) oder einem Teil des Durchlasses (6) ausgerichtet ist, sodass der Durchbruch (15) und der Durchlass (6) gemeinsam eine Stecköffnung (4) ausbilden

2. Elektrozugkupplung (3) gemäß Anspruch 1, **dadurch gekennzeichnet, dass** die Kontaktelemente (1, 2) wenigstens ein erstes, plattenförmiges Kontaktelement (1) und wenigstens ein zweites, klammerförmiges Kontaktelement (2) umfassen, wobei das erste, plattenförmige Kontaktelement (1) zwei elektrische Kontaktflächen (1.1) auf voneinander abgewandten Seiten aufweist und das zweite, klammerförmige Kontaktelement (2) zwei elektrische Kontaktflächen (2.1) auf einander zugewandten Seiten aufweist.

3. Elektrozugkupplung (3) gemäß Anspruch 1, **dadurch gekennzeichnet, dass** die Kontaktelemente (1, 2) wenigstens ein erstes, steckerförmiges Kontaktelement (1) und wenigstens ein zweites, buchsenförmiges Kontaktelement (2) umfassen, wobei das erste, steckerförmige Kontaktelement (1) eine elektrische Kontaktfläche (1.1) auf einem radial äußeren Umfang aufweist und das zweite, buchsenartige Kontaktelement (2) eine elektrische Kontaktfläche (2.1) auf einem radial inneren Umfang aufweist.

4. Elektrozugkupplung (3) gemäß einem der Ansprüche 2 oder 3, **dadurch gekennzeichnet, dass** jede Elektrozugkupplungshälfte (8, 9) wenigstens ein oder mehrere erste Kontaktelemente (1) und wenigstens ein oder mehrere zweite Kontaktelemente (2) aufweist.

5. Elektrozugkupplung (3) gemäß einem der Ansprüche 1 bis 4, **dadurch gekennzeichnet, dass** alle Kontaktelemente (1, 2) einer Elektrozugkupplungshälfte (8, 9) von einem gemeinsamen Deckel (19) stirnseitig abgedeckt werden.

6. Elektrozugkupplung (3) gemäß einem der Ansprüche 1 bis 5, **dadurch gekennzeichnet, dass** die Durchbrüche (15) schlitzförmig sind.

7. Elektrozugkupplung (3) gemäß einem der Ansprüche 1 bis 6, **dadurch gekennzeichnet, dass** die Gehäuse (21) beider Elektrozugkupplungshälften (8, 9) mit einer Zentriereinrichtung (16) versehen sind, umfassend wenigstens einen Stift (17) an einem der beiden Gehäuse (21) und eine Buchse (18) an dem anderen der beiden Gehäuse (21), die beim Kuppeln der Elektrozugkupplungshälften (8, 9) miteinander in Eingriff bringbar sind.

8. Elektrozugkupplung (3) gemäß Anspruch 7, **dadurch gekennzeichnet, dass** der Stift (17) und/oder die Buchse (18) in der Axialrichtung (X) gegenüber dem Deckel (21) auf der von dem wenigstens einen Kontaktelement (1, 2) abgewandten Seite übersteht, sodass beim Kuppeln der Elektrozugkupplungshälften (8, 9) zunächst der Stift (17) und die Buchse (18) in einen wechselseitigen Eingriff gelangen und anschließend die Deckel (21) beider Zugkupplungshälften (8, 9) in einen wechselseitigen Eingriff gelangen.

9. Zugkupplung mit zwei Zugkupplungshälften (10, 11), die jeweils eine Stirnplatte (12) aufweisen, **gekennzeichnet durch** eine Elektrozugkupplung (3) gemäß einem der Ansprüche 1 bis 8, wobei jeweils eine Elektrozugkupplungshälfte (8, 9) an jeweils einer Stirnplatte (12) befestigt ist.

## Claims

1. Electric train coupling (3) having two electric train coupling halves (8, 9), which train coupling halves can be coupled to one another and which jointly and/or each have a large number of electrically conductive contact elements (1, 2) each extending along an axial direction (X); wherein
each electric train coupling half (8, 9) comprises an electrically insulating housing (21) which encloses the electrically conductive contact element or elements (1, 2) and has an electrically insulating cover (19) covering the front face of the electrically conductive contact element or elements (1, 2);
**characterized in that**
the cover (19) of both electric train coupling halves (8, 9) in each case has one or more plug-in openings (4) which, in the axial direction (X), are aligned with the electrically conductive contact element or elements (1, 2) and, in the axial direction (X), is displaceable between an uncoupled position, in which the electrically conductive contact element or elements (1, 2) is/are positioned in the axial direction (X) behind the plug-in openings (4) within the housing (21), and a coupled position, in which the electrically conductive contact element or elements (1, 2) are positioned so as to protrude out of the housing (21) through the cover (19), penetrating the plug-in openings (4) in the axial direction (X), wherein the cover (19) comprises a rigid main body (5) with at least one passage (6) and, on the side facing away from the at least one contact element (1, 2) is covered with an elastic seal (7), which has an aperture (15) for each contact element (1, 2) which, in the axial direction (X), is aligned with the corresponding contact element (1, 2) and the passage (6) or a part of the passage (6), so that the aperture (15) and the passage (6) jointly form a plug-in opening (4).

2. Electric train coupling (3) according to Claim 1, **characterized in that** the contact elements (1, 2) comprise at least a first, plate-shaped contact element (1) and at least a second, clamp-shaped contact element (2), wherein the first, plate-shaped contact element (1) has two electric contact surfaces (1.1) on sides facing away from each other, and the second, clamp-shaped contact element (2) has two electric contact surfaces (2.1) on sides facing each other.

3. Electric train coupling (3) according to Claim 1, **characterized in that** the contact elements (1, 2) comprise at least a first, plug-shaped contact element (1) and at least a second, socket-shaped contact element (2), wherein the first, plug-shaped contact element (1) has an electric contact surface (1.1) on a radially outer circumference and the second, socket-shaped contact element (2) has an electric contact surface (2.1) on a radially inner circumference.

4. Electric train coupling (3) according to either of Claims 2 and 3, **characterized in that** each electric train coupling half (8, 9) has at least one or more first contact elements (1) and at least one or more second contact elements (2).

5. Electric train coupling (3) according to one of Claims 1 to 4, **characterized in that** all the contact elements (1, 2) of an electric train coupling half (8, 9) are covered by a common cover (19) on the front face.

6. Electric train coupling (3) according to one of Claims 1 to 5, **characterized in that** the apertures (15) are slot-shaped.

7. Electric train coupling (3) according to one of Claims 1 to 6, **characterized in that** the housings (21) of both electric train coupling halves (8, 9) are provided with a centring device (16), comprising at least one pin (17) on one of the two housings (21) and a bush (18) on the other of the two housings (21), which can be brought into engagement with each other as the electric train coupling halves (8, 9) are coupled.

8. Electric train coupling (3) according to Claim 7, **characterized in that** the pin (17) and/or the bush (18) protrude/s in the axial direction (X) with respect to the cover (21) on the side facing away from the at least one contact element (1, 2), so that as the electric train coupling halves (8, 9) are coupled, firstly the pin (17) and the bush (18) engage in each other and then the covers (21) of the two train coupling halves (8, 9) engage in each other.

9. Train coupling having two train coupling halves (10, 11), which each have a front plate (12), **characterized by** an electric train coupling (3) according to one of Claims 1 to 8, wherein a respective electric train coupling half (8, 9) is fixed to a respective front plate (12) .

## Revendications

1. Couplage de traction électrique (3) comprenant deux moitiés de couplage de traction électrique (8, 9) pouvant être couplées l'une à l'autre, lesquelles présentent ensemble et/ou respectivement une pluralité d'éléments de contact électroconducteurs (1, 2) s'étendant respectivement le long d'une direction axiale (X) ;
chaque moitié de couplage de traction électrique (8, 9) comportant un boîtier (21) électriquement isolant, qui entoure le ou les éléments de contact électroconducteurs (1, 2) et présente un couvercle (19) électriquement isolant servant à recouvrir le côté frontal du ou des éléments de contact électroconducteurs (1, 2) ;
**caractérisé en ce que**
le couvercle (19) des deux moitiés de couplage de traction électrique (8, 9) présente respectivement une ou plusieurs ouvertures d'enfichage (4) qui sont alignés sur le ou les éléments de contact électroconducteurs (1, 2) dans la direction axiale (X), et est déplaçable dans la direction axiale (X) entre une position de découplage, dans laquelle le ou les éléments de contact électroconducteurs (1, 2) est/sont positionnés derrière les ouvertures d'enfichage (4) à l'intérieur du boîtier (21) dans la direction axiale (X), et une position de couplage, dans laquelle le ou les éléments de contact électroconducteurs (1, 2) sont positionnés de manière à faire saillie hors du boîtier (21) à travers le couvercle (19), en traversant les ouvertures d'enfichage (4) dans la direction axiale (X), le couvercle (19) comportant un corps de base rigide (5) comprenant au moins un passage (6) et étant recouvert par un joint d'étanchéité élastique (7) sur le côté opposé à l'au moins un élément de contact (1, 2), lequel joint d'étanchéité présente, pour chaque élément de contact (1, 2), un orifice (15) qui est orienté en alignement avec l'élément de contact (1, 2) correspondant et le passage (6) ou une partie du passage (6) dans la direction axiale (X), de sorte que l'orifice (15) et le passage (6) forment ensemble une ouverture d'enfichage (4).

2. Couplage de traction électrique (3) selon la revendication 1, **caractérisé en ce que** les éléments de contact (1, 2) comportent au moins un premier élément de contact (1) en forme de plaque et au moins un deuxième élément de contact (2) en forme de pince, le premier élément de contact (1) en forme de plaque présentant deux surfaces de contact électrique (1.1) sur des côtés opposés l'un à l'autre et le deuxième élément de contact (2) en forme de pince présentant deux surfaces de contact électrique (2.1) sur des côtés tournés l'un vers l'autre.

3. Couplage de traction électrique (3) selon la revendication 1, **caractérisé en ce que** les éléments de contact (1, 2) comportent au moins un premier élément de contact (1) en forme de connecteur mâle et au moins un deuxième élément de contact (2) en forme de connecteur femelle, le premier élément de contact (1) en forme de connecteur mâle présentant une surface de contact électrique (1.1) sur une périphérie radialement extérieure et le deuxième élément de contact (2) en forme de connecteur femelle présentant une surface de contact électrique (2.1) sur une périphérie radialement intérieure.

4. Couplage de traction électrique (3) selon l'une des revendications 2 ou 3, **caractérisé en ce que** chaque moitié de couplage de traction électrique (8, 9) présente au moins un ou plusieurs premiers éléments de contact (1) et au moins un ou plusieurs deuxièmes éléments de contact (2) .

5. Couplage de traction électrique (3) selon l'une des revendications 1 à 4, **caractérisé en ce que** tous les éléments de contact (1, 2) d'une moitié de couplage de traction électrique (8, 9) sont recouverts du côté frontal par un couvercle commun (19).

6. Couplage de traction électrique (3) selon l'une des revendications 1 à 5, **caractérisé en ce que** les orifices (15) sont en forme de fentes.

7. Couplage de traction électrique (3) selon l'une des revendications 1 à 6, **caractérisé en ce que** les boîtiers (21) des deux moitiés de couplage de traction électrique (8, 9) sont dotés d'un dispositif de centrage (16), comportant au moins une goupille (17) sur l'un des deux boîtiers (21) et une douille (18) sur l'autre des deux boîtiers (21), lesquelles peuvent être amenées en prise l'une avec l'autre lors du couplage des moitiés de couplage de traction électrique (8, 9).

8. Couplage de traction électrique (3) selon la revendication 7, **caractérisé en ce que** la goupille (17) et/ou la douille (18) dépassent dans la direction axiale (X) par rapport au couvercle (21) sur le côté opposé à l'au moins un élément de contact (1, 2), de sorte que, lors du couplage des moitiés de couplage de traction électrique (8, 9), tout d'abord la goupille (17) et la douille (18) viennent en prise réciproque et ensuite les couvercles (21) des deux moitiés de couplage de traction (8, 9) viennent en prise réciproque.

9. Couplage de traction comprenant deux moitiés de couplage de traction (10, 11), qui présentent respectivement une plaque frontale (12), **caractérisé par** un couplage de traction électrique (3) selon l'une des revendications 1 à 8, une moitié de couplage de traction électrique (8, 9) étant fixée respectivement sur une plaque frontale (12) respectivement.
